# EUROPÄISCHE PATENTANMELDUNG

(11) **EP 0 316 595 A1**
(43) Veröffentlichungstag der Anmeldung: **24.05.1989**
(21) Anmeldenummer: 88117307.4
(22) Anmeldetag: 18.10.1988
(51) Int. Cl.: F01N 3/28, B01J 35/04

(54) **Trägerkörper für einen katalytischen Reaktor zur Abgasreinigung**

(30) Priorität: 18.11.1987 DE 8715289 U
(71) Anmelder: Süddeutsche Kühlerfabrik Julius Fr. Behr GmbH & Co. KG, D-7000 Stuttgart 30 (DE)
(72) Erfinder: Kuchelmeister, Reinhold, Dipl.-Ing.(FH), D-7035 Waldenbuch (DE)
(74) Vertreter: Wilhelm, Hans-Herbert, Dr.-Ing.

(57) **Zusammenfassung**

Beschrieben wird ein Trägerkörper für einen katalytischen Reaktor zur Abgasreinigung, insbesondere für Verbrennungskraftmaschinen. Der Trägerkörper ist aus einem aus gewellten oder aus gewellten und glatten Metallbändern gewickeltem oder gefaltetem, mit einer Vielzahl von Strömungskanälen (2) versehenen Wabenkörper (1), der in einem Mantelrohr (3) gehalten ist. Zwischen dem Umfang des Wabenkörpers (1) und dem Metallrohr (3) ist eine elastisch verformbare, hitzebeständige und den Wabenkörper (1) umhüllende Matte (4) eingeklemmt. Diese Matte läßt temperaturbedingte Wärmedehnungen des Wabenkörpers zu.

## Beschreibung

Die Neuerung bezieht sich auf einen Trägerkörper für einen katalytischen Reaktor zur Abgasreinigung, insbesondere für Verbrennungskraftmaschinen, bestehend aus einem aus gewellten oder aus gewellten und glatten Metallbändern gewickelten oder gefalteten, mit einer Vielzahl von Strömungskanälen versehenen Wabenkörper, der in einem Mantelrohr gehalten ist.

Trägerkörper dieser Art sind bekannt (DE-OS 35 32 408). Bei der Herstellung solcher Bauformen wird der metallische Wabenkörper axial in das Mantelrohr eingeschoben und zur Axialsicherung mit diesem verlötet oder auch verschweißt. Ein Problem bei dieser Art der Herstellung ist, insbesondere wenn keine zylindrischen Wabenkörper und Mantelrohre vorliegen, die Schwierigkeit, den Wabenkörper mit seinem Außenumfang dicht an das Mantelrohr heranzubringen, um anschließend eine gute Verlötung vornehmen zu können.

Bekannt ist es deshalb auch (DE-OS 28 56 030), anstelle des axialen Einschiebens in ein Mantelrohr, das Mantelrohr zu teilen und unter radialem Druck auf den Wabenkörper aufzudrücken, ehe die Mantelrohrteile miteinander fest verbunden werden. Bei einer solchen Art der Herstellung tritt eine gewisse Verquetschung des Umfanges des Wabenkörpers ein, durch die zwar ein enges Anliegen des Wabenkörpers am Mantelrohr erreicht werden kann, ein Großteil der im Wabenkörper gebildeten Strömungskanäle aber zugedrückt werden kann, so daß die entsprechenden Flächen anschließend nicht mit der an der katalytischen Umsetzung teilnehmen können.

Der Neuerung liegt daher die Aufgabe zugrunde, einen Trägerkörper so auszubilden, daß eine einfache Herstellungsmöglichkeit besteht, ohne daß jedoch der Sitz des Wabenkörpers im Mantelrohr beeinträchtigt wird.

Ausgehend von der Überlegung, daß es vorteilhaft ist, den Umfang des Wabenkörpers in einer Schutzschicht einzubetten, besteht die Neuerung darin, daß zwischen dem Umfang des Wabenkörpers und dem Mantelrohr eine elastisch verformbare, hitzebeständige und den Wabenkörper umhüllende Matte eingeklemmt ist. Diese Ausgestaltung erlaubt es, den Wabenkörper unter radialm Druck im Mantelrohr zu halten, der noch keine Verformung des Wabenkörpers mit sich bringt. Es hat sich gezeigt, daß bei einem solchen Trägerkörper auch auf eine Verlötung verzichtet werden kann, weil die elastischen Kräfte und der durch die elastische Verformung der Matte bedingte Reib- und Formschluß zwischen Mantelrohr und Wabenkörper bei entsprechender Dimensionierung ausreicht, um den Wabenkörper auch lötlos im Mantelrohr zu halten.

Vorteilhaft wird dabei nach dem Merkmal des Anspruches 2 die Matte aus einem - an sich bekannten - bei zunehmender Temperatur aufquellenden Material hergestellt. Diese Maßnahme sichert auch bei höheren Temperaturen einen einwandfreien Halt des Wabenkörpers im Mantelrohr.

Die Unteransprüche 3 bis 5 kennzeichnen eine Ausführungsform, bei der in an sich bekannter Weise das Mantelrohr, das sich durch die Teilung radial aufweiten läßt, in radialer Richtung von außen auf die Matte und auf den Wabenkörper aufgedrückt und anschließend in seiner Endform fixiert wird.

Die Merkmale der Ansprüche 6 und 7 bringen den Vorteil mit sich, daß das Mantelrohr für diese Art der Herstellung stabil ausgebildet sein kann. Vorteilhaft ist außerdem, daß die Schallisolation durch die Anordnung der Sicken verbessert wird.

Ausführungsbeispiele der Neuerung sind in der Zeichnung dargestellt und werden im folgenden erläutert. Es zeigen:
Fig. 1 eine perspektivische schematische Darstellung einer ersten Ausführungsform der Neuerung mit einem in der Endform zylindrischen Mantelrohr,
Fig. 2 eine vergrößerte Detaildarstellung der Nahtstelle des Mantelrohres der Fig. 1,
Fig. 3 eine Variante der Nahtstelle eines Mantelrohres, ähnlich Fig. 1,
Fig. 4 eine weitere Möglichkeit der Ausbildung der Nahtstelle eines Mantelrohres, ähnlich Fig. 1,
Fig. 5 eine weitere Möglichkeit der Ausbildung der Verbindungsstelle an einem Mantelrohr, ähnlich Fig. 1 und
Fig. 6 eine perspektivische schematische Darstellung einer Ausführungsform der Neuerung mit einem Wabenkörper mit elliptischem Querschnitt.

In der Fig. 1 ist ein in bekannter Weise durch Wickeln oder auch durch Falten eines gewellten oder eines gewellten und eines glatten Metallbandes aufgebauter zylindrischer Wabenkörper (1) gezeigt, der mit einer Vielzahl, hier nur schematisch angedeuteter Strömungskanäle (2) versehen sind, die alle parallel zur Achse (5) des zylindrischen Wabenkörpers (1) verlaufen. Dieser Wabenkörper (1) ist in einem ebenfalls zylindrischen Mantelrohr (3) dadurch gehalten, daß zwischen dem Mantelrohr (3) und dem äußeren Umfang des Wabenkörpers (1) eine Matte (4) aus einem elastischen, aber hitzebeständigen Material eingeklemmt ist. Die Matte (4) ist daher in der gezeigten Lage durch das außenliegende Mantelrohr (3) elastisch radial zusammenge drückt und drückt ihrerseits auf den Wabenkörper (1), ohne dessen Struktur im Bereich des Außenumfanges zu beeinträchtigen. Die Größe des Ringspaltes, der zwischen dem Wabenkörper (1) und dem Mantelrohr (3) in der Endstellung verbleibt, wird so auf die Dicke der Matte (4) und deren Elastizitätseigenschaften abgestimmt, daß ein ausreichend fester Sitz des Wabenkörpers (1) im Mantelrohr (3) gewährleistet ist, ohne daß jedoch Beschädigungen des Wabenkörpers (1) befürchtet werden müssen.

Das Mantelrohr (3) ist beim gezeigten Ausführungsbeispiel radial von außen auf den mit der Matte (4) umwickelten Wabenkörper (1) aufgesetzt. Zu diesem Zweck ist das Mantelrohr längs einer parallel zur Achse (5) verlaufenden Mantellinie aufgeschlitzt und längs dieses Schlitzes (8) verbunden, was beim Ausführungsbeispiel, wie insbesondere aus Fig. 2 erkennbar ist, dadurch geschieht, daß die Kanten (6 und 7) der beiden aneinanderzufügenden Mantelteile sich in einem Überlappungsbereich (9) überdecken. Die äußere Kante (6) wird dann mit dem der Kante (7) zugeordneten Mantelteil durch eine Schweißnaht (13) o.dgl. fest verbunden. Diesen Verbindungsvorgang vorausgegangen ist das radiale Zusammendrücken des Mantels, der aus der in der Fig. 1 gestrichelt gezeichneten Stellung, in der die Kanten (6′ und 7′) noch nicht aneinander anliegen, durch eine geeignete Vorrichtung soweit zusammengedrückt wird, daß das Zusammenfügen der Kanten (6 und 7) möglich wird.

Anstelle des Überlappens und Verschweißens der Kanten (6 und 7) wäre es auch möglich, an der einen Kante des Mantels (3′) eine flanschartig abragende Kante (14) zu bilden, die von einem Bördelrand (15) übergriffen wird. Genauso ist es möglich, beide offenen Enden des Mantels (3′), so wie in Fig. 4 gezeigt, im Bereich des Schlitzes (8) mit je einem abragenden Randflansch (14′ bzw. 16) zu versehen und dann beide Flanschränder durch eine Schweißnaht (13) untereinander zu verbinden.

Eine besonders geeignete Art und Weise des Verschließens des Mantels (3′), der längs einer Mantellinie geschlitzt ist, ist in Fig. 5 dargestellt. Hier ist im Bereich der freien Kanten (6 und 7), die zwischen sich den Schlitz (8) bilden, eine Anordnung getroffen, die zum formschlüssigen Verschließens des Mantels (3′) dient. Zu diesem Zweck sind an der Kante (6) T-förmig vorstehende Laschen (10) vorgesehen, die in entsprechende Tförmige Ausnehmungen (11) an der Kante (7) eingreifen, wenn der Mantel (3′) beim radialen Zusammendrücken das Maß erreicht hat, das zur Befestigung des Wabenkörpers (1) unter elastischer Verformung der Matte (4) als ausreichend bestimmt wurde. Um bei dieser Art der Herstellung ein Einklemmen der elastischen Matte (4) in dem Schlitz (8) zu verhindern, kann an einem der beiden Mantelteile, beispielsweise an dem der Kante (7) zugeordneten Mantelteil, ein Abdeckblech (17) vorgesehen sein, das beim Verschließen des Mantels (3′) ein radiales Ausweichen der Matte (4) verhindert.

Die Fig. 6 zeigt eine Abwandlung des Trägerkörpers der Fig. 1 insofern, als hier der Mantel aus zwei Halbschalen (3a und 3b) aufgebaut ist, zwischen denen der Wabenkörper (1′) mit der ihn umhüllenden Matte (4) verklemmt ist. An den beiden Überlappungsstellen (9, 9a) kann eine Verbindung gemäß Fig. 2 oder jeder der anderen dargestellten Möglichkeiten vorgesehen werden. Bei dieser Ausführungsform ist es vorteilhaft, wenn die beiden Halbschalen (3a und 3b) mit Sicken (12) versehen sind, die in Ebenen verlaufen, die senkrecht zu der Achse (5′) des Wabenkörpers (1′) angeordnet sind, der in diesem Fall einen elliptischen Querschnitt aufweist, den er von Anfang an haben kann, oder zu dem er ausgehend von einer zylindrischen Form, in der entsprechend Freiräume enthalten sind, beim Aufsetzen der Halbschalen (3a und 3b) gedrückt wird. Auch in diesem Fall wird ein ausgezeichneter Halt des Wabenkörpers (1′) im Mantel erreicht, ohne daß eine Verlötung notwendig ist. Auf diese Weise können auch die Probleme vermieden werden, die sich mit dem ausrei chend sicheren Verlöten metallischer Wabenkörper in einem metallischen Mantelrohr ergeben.

## Patentansprüche

1. Trägerkörper für einen katalytischen Reaktor zur Abgasreinigung, insbesondere für Verbrennungskraftmaschinen, bestehend aus einem aus gewellten oder aus gewellten und glatten Metallbändern gewickeltem oder gefaltetem, mit einer Vielzahl von Strömungskanälen (2) versehenen Wabenkörper (1), der in einem Mantelrohr (3) gehalten ist, dadurch gekennzeichnet, daß zwischen dem Umfang des Wabenkörpers (1) und dem Metallrohr (3) eine elastisch verformbare, hitzebeständige und den Wabenkörper (1) umhüllende Matte (4) eingeklemmt ist.

2. Trägerkörper nach Anspruch 1, dadurch gekennzeichnet, daß die Matte (4) aus einem bei zunehmender Temperatur aufquellenden Material besteht.

3. Trägerkörper nach Anspruch 1, dadurch gekennzeichnet, daß das Mantelrohr (3) mindestens längs einer Mantellinie geschlitzt und mit den Kanten (6, 7) der Mantelteile längs dieses Schlitzes (8) zur Rohrform zusammengesetzt ist.

4. Trägerkörper nach einem der Ansprüche 1 bis 3, dadurch gekennzeichnet, daß die im Bereich des Schlitzes (8) an einandergrenzenden Kanten (6, 7) der Mantelteile sich gegenseitig überlappen und an der Überlappungsstelle (9) verbunden sind.

5. Trägerkörper nach Anspruch 3, dadurch gekennzeichnet, daß die Kanten (6, 7) der Mantelteile mit formschlüssig ineinandergreifenden Laschen (10) und Ausnehmungen (11) versehen sind.

6. Trägerkörper nach einem der Ansprüche 1 bis 5, dadurch gekennzeichnet, daß das Mantelrohr (3) mit Sicken (12) versehen ist.

7. Trägerkörper nach Anspruch 6, dadurch gekennzeichnet, daß die Sicken (12) in senkrecht zu der Achse des Mantelrohres (3) verlaufenden Ebenen liegen.

8. Trägerkörper nach den Ansprüchen 1 bis 3, dadurch gekennzeichnet, daß das Mantelrohr aus zwei Hälften (3a, 3b) zusammengesetzt ist.
